# FASCICULE DE BREVET EUROPEEN

(11) **EP 3 825 777 B1**
(45) Date de publication et mention de la délivrance du brevet: **24.04.2024**
(21) Numéro de dépôt: 19210563.3
(22) Date de dépôt: 21.11.2019
(51) Int. Cl.: G04B 3/04

(54) **CORRECTEUR DE MONTRE ET CARRURE DE MONTRE**
KORREKTURVORRICHTUNG EINER ARMBANDUHR UND ARMBANDUHRGEHÄUSE
WATCH CORRECTOR AND WATCH CASE

(43) Date de publication de la demande: 26.05.2021
(73) Titulaire: Meco S.A., 2540 Grenchen (CH)
(72) Inventeur: AVRIL, Hervé, 2540 Grenchen (CH); MARCOS, Ricardo, 3252 Worben (CH)
(74) Mandataire: ICB SA

## Description

### Domaine technique

La présente invention concerne un correcteur de montre et une carrure dans laquelle il est inséré.

### Arrière-plan technologique

Certaines montres, en particulier les montres dites à grandes complications, offrent à leurs utilisateurs un nombre si élevé de fonctions qu'il n'est pas possible de les corriger toutes à l'aide d'une unique couronne de remontage et de correction. C'est pour cette raison que de telles montres comprennent des moyens de commande supplémentaires tels que des correcteurs. Il existe des correcteurs de différents types parmi lesquels on trouve des correcteurs miniatures et que l'on actionne habituellement au moyen d'un instrument pointu.

Ces correcteurs miniatures comprennent classiquement une douille chassée, collée ou vissée dans une ouverture pratiquée dans la carrure de la montre, et une tige de commande cylindrique apte à coulisser librement dans la douille. La douille comprend, du côté extérieur de la boîte de la montre, un premier passage cylindrique adapté aux dimensions d'une première portion de la tige de commande, et du côté intérieur de la boîte de la montre, un second passage cylindrique agencé dans le prolongement du premier passage cylindrique et dont le diamètre intérieur, adapté aux dimensions d'une seconde portion de la tige de commande, est inférieur à celui du premier passage cylindrique. Une garniture d'étanchéité logée dans une saignée ménagée sur un périmètre de la première portion de la tige de commande permet de garantir l'étanchéité entre la tige de commande et la douille. Un tel bouton-poussoir comprend également un ressort hélicoïdal qui se comprime lorsque l'utilisateur appuie sur le bouton-poussoir miniature, et dont la force de rappel ramène la tige de commande en position de repos lorsque l'utilisateur relâche la pression sur le bouton-poussoir.

Toutefois, ces correcteurs du type décrit ci-dessus font saillie de la carrure et risquent d'endommager les manches de chemise ou des tissus délicats.

Les documents JPS5516473U, JPS55127327U et EP3483661A1 illustrent des correcteurs selon le préambule de la revendication 1 annexée.

### Résumé de l'invention

La présente invention concerne un correcteur de montre selon la revendication 1 annexée.

Grâce à cette disposition, le correcteur se confond avec le contour de la carrure de la montre et ne fait pas saillie. Par conséquent, le correcteur selon l'invention ne risque pas d'endommager les manches de chemise ou les tissus délicats et est orienté par rapport à la carrure, de préférence au contour primaire, notamment de forme gauche, de préférence de courbe gauche.

Grâce à cette disposition, le correcteur est immobilisé dans la carrure et ne fait pas saillie.

Selon un mode de réalisation, ledit au moins un boîtier comporte une première surface latérale et ledit au moins un premier organe d'immobilisation forme un premier relief sur ladite première surface latérale, de préférence une première protubérance et/ou une première dépression sur ladite première surface latérale.

Grâce à cette disposition, le correcteur est immobilisé dans la carrure et ne fait pas saillie.

Selon un mode de réalisation, ledit au moins un élément mobile comprend au moins un deuxième organe d'immobilisation ; ledit au moins un deuxième organe d'immobilisation étant configuré pour immobiliser ledit au moins un élément mobile dans au moins un degré de liberté lorsque ledit au moins un élément mobile est inséré dans ledit au moins un boîtier.

Grâce à cette disposition, ledit au moins un élément mobile est immobilisé dans ledit au moins un boîtier et ne fait pas saillie.

Selon un mode de réalisation, ledit au moins un élément mobile comporte une deuxième surface latérale et ledit au moins un deuxième organe d'immobilisation forme un deuxième relief sur ladite deuxième surface latérale, de préférence une deuxième protubérance et/ou une deuxième dépression sur ladite deuxième surface latérale.

Grâce à cette disposition, ledit au moins un élément mobile est immobilisé dans ledit au moins un boîtier et ne fait pas saillie.

La présente invention concerne également une carrure de montre selon la revendication 5 annexée.

Grâce à cette disposition, la carrure de la montre ne comporte pas de saillie. Par conséquent, on ne risque pas d'endommager les manches de chemise ou les tissus délicats et le correcteur de montre est orienté par rapport à la carrure, de préférence au contour primaire, notamment de forme gauche, de préférence de courbe gauche.

Selon un mode de réalisation, ladite ouverture comprend ou forme un relief principal, de préférence une protubérance principale et/ou une dépression principale de sorte à recevoir ledit correcteur de montre selon un mode de réalisation.

Grâce à cette disposition, ledit au moins un boîtier peut être inséré dans ladite carrure de ladite montre.

### Brève description des figures

L'invention sera décrite ci-après de manière plus détaillée à l'aide des dessins annexés, donnés à titre d'exemples nullement limitatifs, dans lesquels :
- La figure 1 présente une vue de dessus dudit correcteur de montre **100** selon l'invention ; et,
- La figure 2 illustre un exemple de correcteur de montre **100** selon l'invention.

### Description détaillée de l'invention

La présente invention concerne une carrure de montre dépourvue de saillie et plus exactement, un correcteur de montre **100** qui suit les contours de la carrure de montre de sorte à ne pas faire saillie du contour primaire, notamment de forme gauche, de préférence de courbe gauche de ladite carrure de montre et donc endommager les manches de chemise ou des tissus délicats et est orienté par rapport à la carrure, de préférence au contour primaire, notamment de forme gauche, de préférence de courbe gauche.

En effet, ledit correcteur de montre **100** comprend au moins un boîtier **110** et au moins un élément mobile **120** qui tous deux sont configurés pour suivre le contour primaire, notamment de forme gauche, de préférence de courbe gauche de ladite carrure de montre.

Pour ce faire, ledit au moins un boîtier **110** est configuré pour être inséré dans ladite carrure de montre et comprend au moins une première surface **111,** de préférence de forme gauche, représentant une première portion dudit contour primaire, notamment de forme gauche, de préférence de courbe gauche et étant configurée pour suivre ledit contour primaire, notamment de forme gauche, de préférence de courbe gauche de ladite carrure de montre.

Préférablement, ladite au moins une première surface **111** est configurée pour se confondre avec ledit contour primaire, notamment de forme gauche, de préférence de courbe gauche de ladite carrure de montre lorsque ledit au moins un boîtier **110** est inséré dans ladite carrure de 2. ladite montre;

Plus précisément, ledit au moins un boîtier **110** peut être inséré dans ladite carrure de montre en force. Selon l'invention, ledit au moins un boîtier **110** comprend au moins un premier organe d'immobilisation **115** configuré pour immobiliser ledit au moins un boîtier **110** dans au moins un degré de liberté lorsque ledit au moins un boîtier **110** est inséré dans ladite carrure de montre.

En effet, l'un des avantages de cette invention est d'intégrer ou de chasser un correcteur de forme gauche dans une carrure de forme gauche.

Effectivement, ledit au moins un boîtier **110** comporte une première surface latérale **112** et ledit au moins un premier organe d'immobilisation **115** forme un premier relief sur ladite première surface latérale **112,** de préférence une première protubérance **116** et/ou une première dépression **117** sur ladite première surface latérale **112** comme cela est visible sur les figures 1 et 2.

Par ailleurs, ladite au moins une première surface **111** représente une première portion dudit contour primaire, notamment de forme gauche, de préférence de courbe gauche et est configurée pour suivre ledit contour primaire, notamment de forme gauche, de préférence de courbe gauche de ladite carrure de montre, de préférence, ladite au moins une première surface **111** étant configurée pour se confondre avec ledit contour primaire, notamment de forme gauche, de préférence de courbe gauche de ladite carrure de montre lorsque ledit au moins un boîtier **110** est inséré dans ladite carrure de ladite montre de sorte que le correcteur se confond avec le contour de la carrure de la montre et ne fait pas saillie.

Ledit au moins un élément mobile **120,** quant à lui, est configuré pour être inséré, dans ledit au moins un boîtier **110.**

Toutefois, ce dernier, c'est-à-dire ledit au moins un élément mobile **120** peut être mobile dans ledit au moins un boîtier **110** et comprend au moins une deuxième surface **121** représentant une deuxième portion dudit contour primaire, notamment de forme gauche, de préférence de courbe gauche et est configurée pour suivre ledit contour primaire, notamment de forme gauche, de préférence de courbe gauche de ladite carrure de montre, et/ou de ladite au moins une première surface **111** dudit au moins un boîtier **110.**

Préférentiellement, ladite au moins une deuxième surface **121** est configurée pour se confondre avec ledit contour primaire, notamment de forme gauche, de préférence de courbe gauche de ladite carrure de montre et/ou de ladite au moins une première surface **111** dudit au moins un boîtier **110** lorsque ledit au moins un boîtier **110** est inséré dans ladite carrure de ladite montre.

Bien que mobile dans ledit au moins un boîtier **110,** ledit au moins un élément mobile **120** comprend au moins un deuxième organe d'immobilisation **125** configuré pour immobiliser ledit au moins un élément mobile **120** dans au moins un degré de liberté lorsque ledit au moins un élément mobile **120** est inséré dans ledit au moins un boîtier **110.**

En effet, ledit au moins un élément mobile **120** comporte une deuxième surface latérale **122** et ledit au moins un deuxième organe d'immobilisation **125** forme un deuxième relief sur ladite deuxième surface latérale **122,** de préférence une deuxième protubérance **126** et/ou une deuxième dépression **127** sur ladite deuxième surface latérale **122.**

En effet, une fois ledit au moins un élément mobile **120** inséré dans ledit au moins un boîtier **110,** l'ensemble, c'est-à-dire ledit correcteur de montre **100** selon l'invention, est introduit dans une ouverture, que comporte ladite carrure de montre, de sorte que ladite au moins une deuxième surface **121** dudit correcteur de montre **100** soit confondue avec ledit contour primaire, notamment de forme gauche, de préférence de courbe gauche de ladite carrure de montre et/ou de ladite au moins une première surface **111** dudit au moins un boîtier **110** dudit correcteur de montre **100.**

Afin d'immobiliser ledit correcteur de montre **100** dans ladite carrure de montre, ladite ouverture comprend ou forme un relief principal, de préférence une protubérance principale et/ou une dépression principale de sorte à recevoir ledit correcteur de montre **100.** Bien évidemment, ledit relief principal, de préférence ladite protubérance principale et/ou ladite dépression principale est complémentaire dudit premier relief sur ladite première surface latérale **112,** de préférence de ladite première protubérance **116** et/ou de ladite première dépression **117.**

## Revendications

1. Correcteur de montre (100) configuré pour être inséré dans une carrure de montre ; ladite carrure de montre comportant un contour primaire, notamment de forme gauche, de préférence de courbe gauche ; ledit correcteur de montre (100) comprenant au moins un :
- Boîtier (110) ; ledit au moins un boîtier (110) comprenant au moins une première surface (111) et étant configuré pour être inséré, de préférence en force, dans ladite carrure de montre ; ladite au moins une première surface (111) représentant une première portion dudit contour primaire et étant configurée pour suivre ledit contour primaire de ladite carrure de montre, de préférence ladite au moins une première surface (111) étant configurée pour se confondre avec ledit contour primaire de ladite carrure de montre lorsque ledit au moins un boîtier (110) est inséré dans ladite carrure de ladite montre ;
- Élément mobile (120); ledit au moins un élément mobile (120) étant configuré pour être inséré, de préférence en force, dans ledit au moins un boîtier (110), de préférence pour être mobile dans ledit au moins un boîtier (110) et ledit au moins un élément mobile (120) comprenant au moins une deuxième surface (121) représentant une deuxième portion dudit contour primaire et étant configurée pour suivre ledit contour primaire de ladite carrure de montre et/ou de ladite au moins une première surface (111) dudit au moins un boîtier (110), de préférence ladite au moins une deuxième surface (121) étant configurée pour se confondre avec ledit contour primaire de ladite carrure de montre et/ou de ladite au moins une première surface (111) dudit au moins un boîtier (110) lorsque ledit au moins un boîtier (110) est inséré dans ladite carrure de ladite montre,
**caractérisé en ce que** ledit au moins un boîtier (110) comprend au moins un premier organe d'immobilisation (115) ; ledit au moins un premier organe d'immobilisation (115) étant configuré pour immobiliser ledit au moins un boîtier (110) dans au moins un degré de liberté lorsque ledit au moins un boîtier (110) est inséré dans ladite carrure de montre.

2. Correcteur de montre (100) selon la revendication 1, dans lequel ledit au moins un boîtier (110) comporte une première surface latérale (112) et ledit au moins un premier organe d'immobilisation (115) forme un premier relief sur ladite première surface latérale (112), de préférence une première protubérance (116) et/ou une première dépression (117) sur ladite première surface latérale (112).

3. Correcteur de montre (100) selon la revendication 1, dans lequel ledit au moins un élément mobile (120) comprend au moins un deuxième organe d'immobilisation (125) ; ledit au moins un deuxième organe d'immobilisation (125) étant configuré pour immobiliser ledit au moins un élément mobile (120) dans au moins un degré de liberté lorsque ledit au moins un élément mobile (120) est inséré dans ledit au moins un boîtier (110).

4. Correcteur de montre (100) selon la revendication 3, dans lequel ledit au moins un élément mobile (120) comporte une deuxième surface latérale (122) et ledit au moins un deuxième organe d'immobilisation (125) forme un deuxième relief sur ladite deuxième surface latérale (122), de préférence une deuxième protubérance (126) et/ou une deuxième dépression (127) sur ladite deuxième surface latérale (122).

5. Carrure de montre comprenant une ouverture et ledit correcteur de montre (100) selon l'une quelconque des revendications précédentes ; ladite ouverture étant configurée pour permettre l'insertion dudit correcteur de montre (100) de sorte que ladite au moins une deuxième surface (121) soit confondue avec ledit contour primaire de ladite carrure de montre et/ou de ladite au moins une première surface (111) dudit au moins un boîtier (110) lorsque ledit au moins un boîtier (110) est inséré dans ladite carrure de ladite montre.

6. Carrure de montre selon la revendication 5, dans lequel ladite ouverture comprend ou forme un relief principal, de préférence une protubérance principale et/ou une dépression principale de sorte à recevoir ledit correcteur de montre (100) selon la revendication 2.

## Patentansprüche

1. Uhrenkorrekturvorrichtung (100), die so konfiguriert ist, dass sie in ein Uhrengehäuse eingesetzt werden kann; wobei das Uhrengehäuse eine primäre Kontur, insbesondere eine linke Form, vorzugsweise eine Linkskurve, aufweist; wobei die Uhrenkorrekturvorrichtung (100) mindestens ein folgendes aufweist:
- Gehäuse (110); wobei das mindestens eine Gehäuse (110) mindestens eine erste Oberfläche (111) umfasst und so konfiguriert ist, dass es vorzugsweise unter Kraftaufwand in das Uhrengehäuse eingesetzt werden kann; wobei die mindestens eine erste Oberfläche (111) einen ersten Abschnitt der primären Kontur darstellt und so konfiguriert ist, dass sie der primären Kontur des Uhrengehäuses folgt, wobei vorzugsweise die mindestens eine erste Oberfläche (111) so konfiguriert ist, dass sie mit der primären Kontur des Uhrengehäuses verschmilzt, wenn das mindestens eine Gehäuse (110) in das Gehäuse der Uhr eingesetzt ist;
- Bewegliches Element (120); wobei das mindestens eine bewegliche Element (120) so konfiguriert ist, dass es in das mindestens eine Gehäuse (110) eingesetzt werden kann, vorzugsweise unter Kraftaufwand, vorzugsweise so, dass es in dem mindestens einen Gehäuse (110) beweglich ist, und wobei das mindestens eine bewegliche Element (120) mindestens eine zweite Oberfläche (121) umfasst, die einen zweiten Abschnitt der Primärkontur darstellt und so konfiguriert ist, dass sie der Primärkontur des Uhrengehäuses und/oder der mindestens einen ersten Oberfläche (111) des mindestens einen Gehäuses (110) folgt, vorzugsweise die mindestens eine zweite Oberfläche (121) so konfiguriert ist, dass sie mit der primären Kontur, des Uhrengehäuses und/oder der mindestens einen ersten Oberfläche (111) des mindestens einen Gehäuses (110) verschmilzt, wenn das mindestens eine Gehäuse (110) in das Gehäuse der Uhr eingesetzt wird,
**dadurch gekennzeichnet, dass** das mindestens eine Gehäuse (110) mindestens ein erstes Immobilisierungselement (115) umfasst; wobei das mindestens eine erste Immobilisierungselement (115) so konfiguriert ist, dass es das mindestens eine Gehäuse (110) in mindestens einem Freiheitsgrad immobilisiert, wenn das mindestens eine Gehäuse (110) in das Uhrengehäuse eingeführt wird.

2. Uhrenkorrekturvorrichtung (100) nach Anspruch 1, wobei das mindestens eine Gehäuse (110) eine erste Seitenfläche (112) aufweist und das mindestens eine erste Immobilisierungsorgan (115) ein erstes Relief auf der ersten Seitenfläche (112) bildet, vorzugsweise eine erste Ausbuchtung (116) und/oder eine erste Vertiefung (117) auf der ersten Seitenfläche (112).

3. Uhrenkorrekturvorrichtung (100) nach Anspruch 1, wobei das mindestens eine bewegliche Element (120) mindestens ein zweites Immobilisierungsorgan (125) umfasst; wobei das mindestens eine zweite Immobilisierungsorgan (125) so konfiguriert ist, dass es das mindestens eine bewegliche Element (120) in mindestens einem Freiheitsgrad immobilisiert, wenn das mindestens eine bewegliche Element (120) in das mindestens eine Gehäuse (110) eingesetzt ist.

4. Uhrenkorrekturvorrichtung (100) nach Anspruch 3, wobei das mindestens eine bewegliche Element (120) eine zweite Seitenfläche (122) aufweist und das mindestens eine zweite Immobilisierungsorgan (125) ein zweites Relief auf der zweiten Seitenfläche (122) bildet, vorzugsweise eine zweite Ausbuchtung (126) und/oder eine zweite Vertiefung (127) auf der zweiten Seitenfläche (122).

5. Uhrengehäuse mit einer Öffnung und der Uhrenkorrekturvorrichtung (100) nach einem der vorhergehenden Ansprüche; wobei die Öffnung so konfiguriert ist, dass sie das Einsetzen der Uhrenkorrekturvorrichtung (100) ermöglicht, so dass die mindestens eine zweite Oberfläche (121) mit der primären Kontur des Uhrengehäuses und/oder der mindestens einen ersten Oberfläche (111) des mindestens einen Gehäuses (110) verschmilzt, wenn das mindestens eine Gehäuse (110) in das Gehäuse der Uhr eingesetzt wird.

6. Uhrengehäuse nach Anspruch 5, wobei die Öffnung eine Haupterhebung, vorzugsweise einen Hauptvorsprung und/oder eine Hauptvertiefung, umfasst oder bildet, so dass sie die Uhrenkorrekturvorrichtung (100) nach Anspruch 2 aufnimmt.

## Claims

1. Watch corrector (100) configured to be inserted in a watch middle ; said watch middle including a primary contour, in particular of a left-hand shape, preferably of a left-hand curve; said watch corrector (100) comprising at least one:
- Case (110); said at least one case (110) comprising at least one first surface (111) and being configured to be inserted, preferably by force, in said watch middle; said at least one first surface (111) representing a first portion of said primary contour and being configured to follow said primary contour of said watch middle, preferably said at least one first surface (111) being configured to be combined with said primary contour of said watch middle when said at least one case (110) is inserted in said middle of said watch;
- Mobile element (120); said at least one mobile element (120) being configured to be inserted, preferably by force, in said at least one case (110), preferably to be mobile in said at least one case (110) and said at least a mobile element (120) comprising at least one second surface (121) representing a second portion of said primary contour and being configured to follow said primary contour of said watch middle and/or of said at least one first surface (111) of said at least one case (110), preferably said at least one second surface (121) being configured to be combined with said primary contour of said watch middle, and/or of said at least one first surface (111) of said at least one case (110) when said at least one case (110) is inserted in said middle of said watch,,
**characterized in that** said at least one case (110) comprises at least one first immobilisation member (115); said at least one first immobilisation member (115) being configured to immobilise said at least one case (110) in at least one degree of freedom when said at least one case (110) is inserted in said watch middle .

2. Watch corrector (100) according to claim 1, wherein said at least one case (110) includes a first side surface (112) and said at least one first immobilisation member (115) forms a first relief on said first side surface (112), preferably a first projection (116) and/or a first depression (117) on said first side surface (112).

3. Watch corrector (100) according to claim 1, wherein said at least one mobile element (120) comprises at least one second immobilisation member (125); said at least one second immobilisation member (125) being configured to immobilise said at least one mobile element (120) in at least one degree of freedom when said at least one mobile element (120) is inserted in said at least one case (110).

4. Watch corrector (100) according to claim 3, wherein said at least one mobile element (120) includes a second side surface (122) and said at least one second immobilisation member (125) forms a second relief on said second side surface (122), preferably a second projection (126) and/or a second depression (127) on said second side surface (122).

5. Watch middle comprising an opening and said watch corrector (100) according to any one of the preceding claims; said opening being configured to enable the insertion of said watch corrector (100) such that said at least one second surface (121) is combined with said primary contour of said watch middle and/or of said at least one first surface (111) of said at least one case (110) when said at least one case (110) is inserted in said middle of said watch.

6. Watch middle according to claim 5, wherein said opening comprises or shape of a main relief, preferably a main projection and/or a main depression so as to receive said watch corrector (100) according to claim 2.
